# EUROPÄISCHE PATENTSCHRIFT

(11) **EP 0 188 475 B1**
(45) Veröffentlichungstag und Bekanntmachung des Hinweises auf die Patenterteilung: **24.08.1988**
(21) Anmeldenummer: 85903261.7
(22) Anmeldetag: 26.06.1985
(51) Int. Cl.: A47L 11/164, A47L 11/34

(54) **VERFAHREN UND VORRICHTUNG ZUR REINIGUNG VON TEXTILIEN, INSBESONDERE VON TEPPICHEN**
METHOD AND PLANT FOR CLEANING TEXTILE PRODUCTS, PARTICULARLY CARPETS
PROCEDE ET INSTALLATION DE NETTOYAGE DE TEXTILES, EN PARTICULIER DES TAPIS

(30) Priorität: 14.07.1984 DE 3426000
(43) Veröffentlichungstag der Anmeldung: 30.07.1986
(73) Patentinhaber: HOERSCH, Reinhard, D-50226 Frechen (DE)
(72) Erfinder: Hoersch, Reinhard, D-5020 Frechen-Bachem (DE); Hammerschlag, Karl-Wilhelm, D-5000 Köln 50 (DE)
(74) Vertreter: Mey, Klaus-Peter, Dr.-Ing. Dipl.-Wirtsch.-Ing.
(86) Internationale Anmeldenummer: EP8500309
(87) Internationale Veröffentlichungsnummer: WO8600511

(56) Entgegenhaltungen:
- US-A- 3 264 674
- US-A- 4 397 957
- US-A- 4 443 906

## Beschreibung

Die Erfindung betrifft ein Verfahren und eine Vorrichtung zur Reinigung von Textilien, insbesondere von Teppichen mittels eines Textilreinigungsgerätes, mit einem von einer Antriebsvorrichtung mit einer Nenndrehzahl von 120 bis 240 Umdrehungen pro Minute angetriebenen Rotor, sowie mit einer aus einer mitdrehenden Reinigungsmatte bestehenden Reinigungsfläche, wobei die zu reinigende Fläche mit einer Reinigungsflüssigkeit behandelt wird.

Aus der DE-U-8 304 300.7 ist eine Teppichreinigungsvorrichtung der genannten Art bekannt, die sich die elektrostatische Aufladung der Schmutzpartikel zunutze machen will. Durch den relativ langsam zwischen 120 und 240 Umdrehungen pro Minute drehenden Rotor wird eine Beschädigung des zu reinigenden Teppichs vermieden, der Reinigungserfolg ist aber beschränkt. Eine Reinigung unter erhöhter Temperatur ist hiernach nicht vorgesehen.

In der DE-A-2 615 501 wird als Teppichreiniger ein Sprühextraktionsgerät beschrieben. Bei diesem Waschsauger - Druckluft-Sprüh-und Saugsystem, zur Feuchtreinigung von fest verlegten Stoffen, Polstermöbeln und Teppichböden mittels eines Dreidüsen-Systems, wird Reinigungsflüssigkeit von einem Behälter durch ein Rohr über eine Flachstrahldüse mittels Druckluft, die von einer elektrischen Heizung erhitzt werden kann, auf den zu reinigenden Stoff gepresst und durch zwangsgeführtes Absaugen von zwei Saugdüsen sofort wieder abgezogen, und mit durch zwangsgeführte Heissluft wird der Stoff getrocknet. Ein derartiges System ist konstruktiv sehr aufwendig und bezüglich der Anwendung sehr kompliziert. Ausserdem werden grosse Mengen an Reinigungsmitteln benötigt und die Abtrocknungszeit ist trotz Heizung noch verhältnismässig lang. Im Teppich können darüberhinaus Verspannungen bzw. Formänderungen auftreten.

Die vorliegende Erfindung stellt sich die Aufgabe, ein Verfahren und eine Vorrichtung neuer Art zur Reinigung von Textilien vorzustellen, insbesondere zur Reinigung von Teppichen, wobei die Reinigung mit verhältnismässig geringem Aufwand an Reinigungsflüssigkeit erfolgen soll und bis in die Tiefe des Gewebes gereinigt wird und wobei selbst bei empfindlichen Velours keine Oberflächenveränderung des Flors erfolgt. Zudem sollen möglichst keine Rückstände der waschaktiven Substanzen im Teppichboden verbleiben, wodurch die frühzeitige Wiederverschmutzung vermieden werden kann. Das neue Reinigungsgerät soll ferner besonders einfach zu bedienen, betriebssicher und wartungsfreundlich sein sowie eine schnelle Reinigung gewährleisten.

Die Lösung der gestellten Aufgabe gelingt für das Verfahren erfindungsgemäss dadurch, dass die Reinigung unter einer erhöhten Temperatur erfolgt, wobei eine zur reinigenden Fläche in etwa parallele Heizfläche in Wirkungsverbindung über der zu reinigenden Fläche rotiert und die Temperatur der zu reinigenden Fläche zwischen 40 und 80 Grad Celsius liegt. Aufgrund der gegenüber der Umgebungs- oder Raumtemperatur erhöhten Temperatur wird der Reinigungsvorgang kontinuierlich und kontrollierbar aktiviert. Auf diese Weise kann ein optimaler Reinigungserfolg gezielt eingestellt werden, wobei die Reinigung besonders schnell und gründlich erfolgt. Bei gleichem Zeitaufwand können grössere Flächen gereinigt werden, wobei gleichzeitig die Trocknungszeit der Textilien verkürzt wird.

In vorteilhafter Ausgestaltung der Erfindung ist vorgesehen, dass die Temperatur der Heizfläche in Abhängigkeit von der Textilart, dem Reinigungsmittel, dem Verschmutzungsgrad und den Umgebungsbedingungen konstant geregelt wird. Auf diese Weise kann die optimale Reinigungstemperatur leicht eingestellt und kontinuierlich eingehalten werden.

In weiterer Ausgestaltung der Erfindung ist vorgesehen, dass die Temperatur der Heizfläche bei der Reinigung von Teppichen in einem Bereich zwischen 100 bis 250 Grad Celsius, vorzugsweise zwischen 110 und 170 Grad Celsius eingestellt wird. Durch Versuche wurde überraschend festgestellt, dass in diesem Temperaturbereich die meisten gängigen Teppicharten, gewebte Teppichböden mit Juterücken, selbst verspannte Teppichböden etc. erfindungsgemäss gereinigt werden können, wobei sich Temperaturen an der zu reinigenden Teppichfläche zwischen etwa 40 und 80 Grad Celsius einstellen können.

Bei der Vorrichtung zur Durchführung des erfindungsgemässen Verfahrens mit einem von einer Antriebseinrichtung angetriebenen Rotor und einer an der Unterseite des Rotors angeordneten Antriebsplatte sowie einer Reinigungsmatte, besteht die Lösung der gestellten Aufgabe darin, dass die Antriebsplatte eine Heizeinrichtung aufweist. Hiermit wird eine allgemeine, aberfür den Fachmann eindeutige Lehre zum technischen Handeln zur Verwirklichung des Verfahrens nach der Erfindung aufgezeigt.

Ferner ist mit der Erfindung vorgesehen, dass die Heizeinrichtung als Metallscheibe mit spiralförmig angeordneten Rillen zur Aufnahme von Heizdrähten oder Heizwicklungen ausgebildet ist. Bei dieser Massnahme handeltes sich um eine besonders einfache und robuste Ausführungsform einer Heizung. Dasgleiche gilt für eine kreisringförmige Anordnung der Rillen, die einen Heizdraht aufnehmen, der an der Querverbindung der Rillen zueinander jeweils in die benachbarte Rille geführt ist.

Besonders zweckmässig ist es, wenn die Heizeinrichtung mit einem oder mehreren Regulatoren verbunden ist, die vorzugsweise auf der Rotorhaube und/oder am Handgriff des Reinigungsgerätes angeordnet sind. Beispielsweise kann zur Verbesserung des Bedienungskomforts der Regulator an der Rotorhaube zur Grobeinstellung und der andere Regulator am Handgriff zur Feineinstellung der Temperatur verwendet werden. Aus Kostengründen kann aber auch nur ein Regulator wahlweise an der Rotorhaube oder am Handgriff angebracht sein. Auch ist es denkbar, den Regulataor mi't Temperaturanzeige an der Motorhaube anzuordnen.

Vorteilhaft wird die Erfindung dadurch ausgestaltet, dass der Rotor zwischen der Heizeinrichtung und dem Rotorblock eine vorzugsweise aus einer hoch hitzebeständigen Schutzschicht, beispielsweise aus Glas- oder Mineralfaser bestehende Isolationsschicht aufweist. Ein aus niedrig schmelzendem Kunststoff aus Isoliermaterial bestehender Rotorblock wird so gegen thermische Belastung und Beschädigung geschützt.

Eine weitere Ausgestaltung der Erfindung sieht vor, dass zwischen Rotorblock und Heizeinrichtung eine Reflektionsscheibe angeordnet ist. Zum einen wird dadurch der Rotorblock besonders gut geschützt, zum anderen bewirkt diese Massnahme eine Minimierung der Energieverluste und damit eine Erhöhung der Wirtschaftlichkeit.

In weiteren Ausgestaltungen der Erfindung ist vorgesehen, dass die Antriebs- und Heizplatte eine Riffelung aufweist, vorzugsweise gebildet durch senkrecht gegeneinander gefräste v-förmige Rillen. Hierdurch kann auf einfache Weise eine ausreichende Haftung zwischen Antriebsplatte und Reinigungsmatte im Betriebszustand erzielt werden.

Weitere Einzelheiten, Merkmale und Vorteile der Erfindung ergeben sich aus der folgenden Erläuterung eines in der Zeichnung dargestellten Ausführungsbeispieles.

Es zeigen:
Fig. 1 eine Seitenansicht des Teppichreinigungsgerätes,
Fig. 2 einen Querschnitt durch den Rotor und die Reinigungsmatte.

Das gemäss Fig. 1 bevorzugte Ausführungsbeispiel zeigt eine Rotorhaube 10, auf dem das Motorgehäuse 11 mit dem Motor 12 befestigt ist und von dem seitlich ein Fahrgestell 13 absteht, das zwei klappbare Räder 14, einen Handgriff 15 und ein Stromkabel 16 aufweist, das zum Motor 12 und zum Rotor 17 führt, beziehungsweise zu der im Rotor 17 angeordneten, aber in Fig. 1 nicht gezeigten Heizeinrichtung. Ein Regulator 18 für die Heizeinrichtung befindet sich in der Rotorhaube 10 und als Feinregelung mit Temperaturanzeige 21 am Handgriff 15 des Reinigungsgerätes. Zwischen Rotor 17 und der zu reinigenden Textilfläche 19, beispielsweise einem Teppichboden aus Polyamid, Velour und Schlinge, ist eine Reinigungsmatte 20 angeordnet. Der Rotor 17 ist über in Fig. 1 nicht näher dargestellte Verbindungselemente mit der Motorwelle des Motors 12 verbunden.

Der Rotor 1 weist nach Fig. 2 einen Rotorblock 30 auf, der vorzugsweise aus einem Isoliermaterial besteht, beispielweise aus Kunststoffen, wie Polyäthylen (PE), Polytetrafluoräthylen (Teflon), Polyoximethylen (Delrin) oder sonstigen geeigneten Polymerisaten oder Polykondensaten. Es kann aber auch zweckmässig sein, einen anderen Werkstoff, beispielsweise eine Leichtmetall-Legierung zu verwenden. Der Rotorblock 30 weist an seiner Oberseite eine Kreisringnut 31 auf, in der ein Ringkern 32 mit einem Verbindungselement 33 zum Motor 12 (Fig. 1) auf geeignete Weise befestigt ist. Beim Verbindungselement 33 handelt es sich vorzugsweise um einen Schnellverschluss. Ebenfalls auf der Oberseite des Rotorblocks 30 sind zwei kreisringförmige Stromschienen 34 und 35 eingelassen, wobei über nicht gezeigte Schleifkontakte, beispielsweise Bürsten aus Kohle, eine elektrische Verbindung zum Stromkabel 16 (Fig. 1) und zum Regulator 18 bzw. 21 (Fig. 1) besteht. Auf der Unterseite des Rotorblocks 30 ist eine hochhitzbeständige Isolierschicht 36, beispielsweise Mineralfaser, sowie eine Metallscheibe als Heizeinrichtung 37 angeordnet, wobei die Metallscheibe kreisringförmige Nuten aufweist, zur Aufnahme von Heizdrähten 38. Die Heizdrähte 38 sind mit den Stromschienen 34, 35 leitend verbunden. Unterhalb der Heizeinrichtung 37 befindet sich die Antriebsplatte 39, die die eigentliche Heizfläche in bezug auf die zu reinigende Teppichfläche bildet und mittels Verbindungselementen, wie z.B. Schrauben 40, starr mit dem Rotorblock 30 bzw. der Antriebsplatte 39 verbunden ist. Heizeinrichtung 37 und Antriebsplatte 39 können vorteilhaft auch einteilig ausgebildet sein (nicht dargestellt). Die mit Heizplatte 37 fest verbundene Antriebsplatte 39 mit einem Aussendurchmesser von etwa 30 bis 40 cm kann beispielsweise aus Aluminium oder anderen Metallen oder Metallegierungen, beschichtet oder unbeschichtet zur Verbesserung der Wärmeübertragung, bestehen und weist auf ihrer Unterseite eine Vielzahl von Erhebungen, Nippeln oder Rillen auf, die mit einer vorzugsweise waffelförmig gestalteten Rückenfläche der auswechselbaren Reinigungsmatte 20 im Eingriff stehen. Der sich aus dem Eingriff ergebende Formschluss in Verbindung mit dem durch das Gewicht der Teppichreinigungsmaschine aufgebrachten Reibschluss ermöglicht die Rotation der Reinigungsmatte 20 gemeinsam mit dem Rotor 17.

Nach dem erfindungsgemässen Reinigungsverfahren wird die zu reinigende Teppichfläche mit einer speziellen Reinigungsflüssigkeit besprüht, die neben Wasser einige waschaktive Substanzen sowie verschiedene Alkohole enthält. Zur Aktivierung des Reinigungsvorganges wird danach die Reinigungsvorrichtung mit ihrem in vertikaler Rotationsachse drehender Rotor 17 eingesetzt, wobei die Umdrehungsgeschwindigkeit des Rotors im Bereich zwischen 120 bis 240 Umdrehungen pro Minute liegt. Unter der Maschine, unmittelbar auf der zu reinigenden Teppichoberfläche 19, liegt die Reinigungsmatte 20, die vor ihrer Verwendung ebenfalls mit der vorgenannten Reinigungsflüssigkeit getränkt wurde. Durch die Bewegung des Rotors 17 in Verbindung mit der durch die Heizung 37 am Regulator 18 bzw. 21 eingestellten optimalen Reinigungstemperatur im Bereich der die Heizfläche bildenden Antriebsplatte 39 werden die Schmutzpartikel mittels der Reinigungslösung in die Reinigungsmatte 20 überführt und sammeln sich dort an. Je nach Verschmutzungsgrad des Teppichs wird die Reinigungsmatte 20 für einen zweiten oder auch dritten Reinigungsvorgang gewechselt. Später werden die verschmutzten Reinigungsmatten 20 in normalen Haushaltswaschmaschinen gewaschen oder je nach Verschmutzungsgrad einfach nur ausgewrungen und wieder verwendet.

Die erfindungsgemässen Massnahmen sind jedoch nicht auf das in den Zeichnungsfiguren dargestellte Ausführungsbeispiel beschränkt. Beispielsweise können auch mehrere Rotoren mit vertikalen Rotoationsachsen verwendet werden, beziehungsweise alle geeigneten konventionellen Teppichreinigungsgeräte, sofern diese mit der erfindungsgemässen Heizeinrichtung ausgestattet werden können.

Auch die Art der Heizeinrichtung ist nicht auf das Ausführungsbeispiel beschränkt. Daneben sind andere, zum Stand der Technik gehörende Varianten ebenfalls verwendbar, sofern diese geeignet sind, die Aufgabe nach der Erfindung zu lösen.

## Patentansprüche

1. Verfahren zur Reinigung von Textilien, insbesondere von Teppichen mittels eines Textilreinigungsgerätes, mit einem von einer Antriebsvorrichtung mit einer Nenndrehzahl von 120 bis 240 Umdrehungen pro Minute angetriebenen Rotor, sowie mit einer aus einer mitdrehenden Reinigungsmatte bestehenden Reinigungsfläche, wobei die zu reinigende Fläche mit einer Reinigungsflüssigkeit behandelt wird, dadurch gekennzeichnet, dass die Reinigung unter einer erhöhten Temperatur erfolgt, wobei eine zur reinigenden Fläche in etwa parallele Heizfläche in Wirkverbindung über der zu reinigenden Fläche rotiert und die Temperatur der zu reinigenden Fläche zwischen 40 und 80 Grad Celsius liegt.

2. Reinigungsverfahren nach Anspruch 1, dadurch gekennzeichnet, dass die Temperatur der Heizfläche in Abhängigkeit von der Textilart, dem Reinigungsmittel, dem Verschmutzungsgrad und den Umgebungsbedingungen konstant geregelt wird.

3. Reinigungsverfahren nach Anspruch 1 oder 2, dadurch gekennzeichnet, dass die Temperatur der Heizfläche bei der Reinigung von Teppichen in einem Bereich zwischen 100 bis 250 Grad Celsius, vorzugsweise zwischen 110 und 170 Grad Celsius eingestellt wird.

4. Vorrichtung zur Reinigung vonTextiiien, insbesondere von Teppichen, mit einem von einer Antriebseinrichtung angetriebenen Rotor und einer an der Unterseite des Rotors angeordneten Antriebsplatte sowie einer Reinigungsmatte, zur Durchführung des Verfahrens nach einem der vorhergehenden Ansprüche, dadurch gekennzeichnet, dass die Antriebsplatte (39) eine Heizeinrichtung (37) aufweist.

5. Textilreinigungsgerät nach Anspruch 4, dadurch gekennzeichnet, dass die Heizeinrichtung (37) als Metallscheibe mit spiralförmig angeordneten Rillen zur Aufnahme von Heizdrähten (38) ausgebildet ist.

6. Textilreinigungsgerät nach Anspruch 4 oder 5, dadurch gekennzeichnet, dass die Heizeinrichtung (37) mit einem oder mehreren Regulatoren (18, 21) verbunden ist, die vorzugsweise auf der Rotorhaube (10) und/oderam Handgriff (15) des Reinigungsgerätes angeordnet sind.

7. Textilreinigungsgerät nach einem der Ansprüche 4 bis 6, dadurch gekennzeichnet, dass der Rotor (17) zwischen der Heizeinrichtung (37) und dem Rotorblock (30) eine vorzugsweise aus hitzebeständiger Mineralfaser bestehende Isolationsschicht (36) aufweist.

8. Textilreinigungsgerät nach einem der Ansprüche 4 bis 7, dadurch gekennzeichnet, dass zwischen Rotorblock (30) und Heizeinrichtung (37) eine Reflektorscheibe angeordnet ist.

9. Textilreinigungsgerät nach einem der Ansprüche 4 bis 8, dadurch gekennzeichnet, dass die Antriebsplatte (39) eine Riffelung aufweist, vorzugsweise gebildet durch senkrecht gegeneinander gefräste v-förmige Rillen.

## Claims

1. A process for cleaning textiles, particularly carpets, by means of a textile cleaning unit having a rotor driven by a drive device with a nominal rpm of 120 to 240, and having a cleaning surface consisting of a cleaning mat rotating at the same time, the surface to be cleaned being treated with a cleaning fluid, characterised in that the cleaning is done at a raised temperature, a heating surface substantially parallel to the surface to be cleaned rotaring in operative connection above the surface to be cleaned, and the temperature of the surface to be cleaned being between 40° und 80°C.

2. A cleaning process according to Claim 1, characterised in that the temperature of the heating surface is constantly regulated depending on the type of textile, the cleaning agent, the amount of dirt and the environment conditions.

3. A cleaning process according to Claim 1 or 2, characterised in that the temperature of the heating surface, when cleaning carpets, is set in a range between 100°C and 250°C, preferably between 110°C and 170°C.

4. A device for cleaning textiles, particularly carpets, having a rotor driven by a drive device and a drive plate arranged on the underside of the rotor, and a cleaning mat, for carrying out the process according to one of the preceding claims, characterised in that the drive plate (39) has a heating device (37).

5. A textile cleaning unit according to Claim 4, characterised in that the heating device (37) is designed as a metal disc with spirally arranged grooves for accommodating heating wires (38).

6. A textile cleaning unit according to Claim 4 or 5, characterised in that the heating device (37) is connected to one or more regulators (18, 21) which are preferably arranged on the rotor hood (10) and/or on the handle (15) of the cleaning unit.

7. A textile cleaning unit according to one of Claims 4to 6, characterised inthatthe rotor (17) has, between the heating unit (37) and the rotor block (30), an insulating layer (36) consisting preferably of heat-resistant mineral fibre.

8. A textile cleaning unit according to one of Claims 4 to 7, characterised in that a reflector disc is arranged between the rotor block (30) and the heating device (37).

9. A textile cleaning unit according to one of Claims 4 to 8, characterised in that the drive plate (39) has corrugations, preferably formed by V-shaped grooves milled perpenducular to each other.

## Revendications

1. Procédé pour nettoyer des produits textiles notamment des tapis à l'aide d'un appareil de nettoyage de produits textiles comportant un rotor entraîné par un dispositif d'entraînement à une vitesse de rotation nominale comprise entre 120 et 240 rotations par minute ainsi qu'une surface de nettoyage constituée par une nappe de nettoyage tournant avec le rotor, la surface à nettoyer étant traitée par un liquide de nettoyage, procédé caractérisé en ce que le nettoyage se fait à témperature élevée et une surface chauffante sensiblement parallèle à la surface à nettoyer tourne au-dessus de cette surface à nettoyer en coopérant avec celle-ci et la température de la surface à nettoyer se situe entre 40 et 80 degrés Celsius.

2. Procédé de nettoyage selon la revendication 1, caractérisé en ce que la température de la surface. chauffante est réglée de manière constante en fonction du type de produit textile, de l'agent de nettoyage, du degré d'encrassage et des conditions ambiantes.

3. Procédé de nettoyage selon la revendiacation 1 ou 2, caractérisé en ce que la température de la surface chauffante est comprise entre 100 et 250 degrés Celsius de préférence entre 110 et 170 degrés Celsius pour le nettoyage de tapis.

4. Dispositif pour nettoyer des produits textiles notamment des tapis comportant un rotor entraîné par un dispositif d'entraînement ainsi qu'une nappe de nettoyage prévu sur la plaque d'entraînement fixée à la face inférieure du rotor, pour la mise en oeuvre du procédé selon l'une des revendications précédentes, dispositif caractérisé en ce que la plaque d'entraînement (39) comporte un dispositif de chauffage (37).

5. Appareil de nettoyage de produits textiles selon la revendication 4, caractérisé en ce que le dispositif de chauffage (37) est un disque métallique avec des rainures en spirale pour recevoir des fils chauffants (38).

6. Appareil de nettoyage de produits textiles selon la revendication 4 ou 5, caractérisé en ce que le dispositif de chauffage (37) est relié à un ou plusieurs organes de régulation (18, 21) qui sont prévus de préférence sur le capôt du rotor (10) et/ou sur la poignée (15) de l'appareil de nettoyage.

7. Appareil de nettoyage de produits textiles selon l'une quelconque des revendications 4 à 6, caractérisé en ce que le rotor (17) comporte une couche isolante (36) de préférence en fibres minérales réfractaires entre le dispositif de chauffage (37) et le bloc de rotor (30).

8. Appareil de nettoyage de produits textiles selon l'une quelconque des revendications 4 à 7, caractérisé par une plaque réfléchissante entre le bloc de rotor (30) et le dispositif de chauffage (37).

9. Appareil de nettoyage de produits textiles selon l'une des revendications 4 à 8, caractérisé en ce que la plaque d'entraînement (39) présente des nervures formées de préférence par des rainures à section en V, fraisées perpendiculairement les unes aux autres.
